# EUROPÄISCHE PATENTANMELDUNG

(11) **EP 4 613 164 A1**
(43) Veröffentlichungstag der Anmeldung: **10.09.2025**
(21) Anmeldenummer: 25160665.3
(22) Anmeldetag: 27.02.2025
(51) Int. Cl.: A47L 5/24, A47L 9/10, A47L 9/28

(54) **BASISSTATION UND SYSTEM ZUM KOMPRIMIEREN VON SCHMUTZ IM SAMMELBEREICH EINER SAUGEINHEIT**

(30) Priorität: 04.03.2024 DE 102024202004
(71) Anmelder: BSH Hausgeräte GmbH, 81739 München (DE)
(72) Erfinder: Gebel, Juri, 97618 Hohenroth (DE); Storath, Martin, 97464 Niederwerrn (DE); Seidel, Nicolas, 97422 Schweinfurt (DE); Reinhardt, Jens, 97618 Hohenroth (DE)

(57) **Zusammenfassung**

Es wird eine Basisstation (200) für eine Saugeinheit (100) beschrieben, wobei die Saugeinheit (100) einen Sammelbereich (103) zur Aufnahme von Schmutz aufweist, der von der Saugeinheit (100) aufgesaugt wurde und wobei die Saugeinheit (100) eine Komprimierfunktion zum Komprimieren von Schmutz aufweist, der in dem Sammelbereich (103) angeordnet ist. Die Basisstation (200) ist eingerichtet, die Saugeinheit (100) in einer Aufnahme (201) der Basisstation (200) aufzunehmen, und anhand eines federnden Hakens (210) eine automatische Betätigung der Komprimierfunktion der Saugeinheit (100) zu bewirken.

## Beschreibung

Die Erfindung betrifft eine Basisstation für eine Saugeinheit, etwa für einen Handstaubsauger. Insbesondere betrifft die Erfindung das komfortable und zuverlässige Komprimieren von Schmutz in dem Sammelbereich einer Saugeinheit.

Eine Saugeinheit, insbesondere ein Handstaubsauger, umfasst typischerweise eine Abscheideeinheit mit einem Filtermodul, das ausgebildet ist, Staubpartikel aus der Saugluft der Saugeinheit abzuscheiden und in einem Sammelbereich der Abscheideeinheit zu sammeln, sodass sich der Sammelbereich während des Betriebs der Saugeinheit nach und nach mit Schmutz füllt.

US 2023 / 0 346 185 A1 beschreibt eine Basisstation für eine Saugvorrichtung. JP 2019 - 005 068 A beschreibt einen Staubsauger und eine Basisstation für einen Staubsauger.

Das vorliegende Dokument befasst sich mit der technischen Aufgabe, eine komfortable und gründliche Komprimierung von Schmutz in dem Sammelbereich einer Saugeinheit zu bewirken, insbesondere um die Betriebsdauer der Saugeinheit zwischen aufeinanderfolgenden Entleerungen des Sammelbehälters zu erhöhen und/oder um die Saugleistung der Saugeinheit zu erhöhen.

Die Aufgabe wird durch den Gegenstand des unabhängigen Patentanspruchs gelöst. Vorteilhafte Ausführungsformen sind insbesondere in den abhängigen Patentansprüchen definiert, in nachfolgender Beschreibung beschrieben oder in der beigefügten Zeichnung dargestellt.

Gemäß einem Aspekt wird eine Basisstation für eine Saugeinheit (insbesondere für einen batteriebetriebenen und/oder handgeführten Staubsauger, etwa einen Handstaubsauger) beschrieben. Die Saugeinheit umfasst einen Sammelbereich zur Aufnahme von Schmutz, der von der Saugeinheit aufgesaugt wurde. Der Sammelbereich kann um ein (ggf. zylinderförmiges) Filtermodul der Saugeinheit herum angeordnet sein. Der Sammelbereich kann z. B. ringförmig, insbesondere ringzylinderförmig, ausgebildet sein.

Die Saugeinheit umfasst eine Komprimierfunktion zum Komprimieren von Schmutz, der in dem Sammelbereich angeordnet ist. Die Saugeinheit kann zu diesem Zweck insbesondere ein Komprimierelement aufweisen, das innerhalb des Sammelbereichs bewegt werden kann, um den Schmutz zu komprimieren (d. h. zusammenzupressen). Das Komprimierelement kann z. B. entlang der Längsachse der Saugeinheit von einer Saugstellung (für den Saugbetrieb) bis zu einer Endstellung (für das Komprimieren) bewegt werden, um den Schmutz zu komprimieren. Die Endstellung kann an einer Klappe zum Entleeren des Sammelbereichs angeordnet sein. Das Komprimierelement kann als Komprimierring ausgebildet sein, wobei der Komprimierring insbesondere um das (kreiszylinderförmige) Filtermodul herum angeordnet sein kann. Durch den Komprimierring kann während der Bewegung entlang der Längsachse bewirkt werden, dass die Oberfläche des Filtermoduls abgestreift und dabei gereinigt wird. So kann die Saugleistung der Saugeinheit erhöht werden.

Die Saugeinheit kann ein Bedienelement aufweisen, das von einem Nutzer der Saugeinheit manuell betätigt werden kann, um die Komprimierfunktion zu bewirken, insbesondere um das Komprimierelement entlang der Längsachse (von der Saugstellung bis zu der Endstellung) zu bewegen. Das Bedienelement kann einen Knopf aufweisen, der von dem Nutzer betätigt werden kann. Das Bedienelement, insbesondere der Knopf, kann von dem Nutzer entlang der Längsachse bewegt werden, um eine entsprechende Bewegung des Komprimierelements zu bewirken.

Die Basisstation ist eingerichtet, die Saugeinheit in einer Aufnahme (d. h. in einer Halterung) der Basisstation aufzunehmen. Mit anderen Worten, die Basisstation weist eine Aufnahme zur Aufnahme, insbesondre zum Tragen bzw. Halten, der Saugeinheit auf. Die Aufnahme kann derart ausgebildet sein, dass die Saugeinheit entlang einer Einführrichtung in die Aufnahme eingeführt werden kann, sodass die Saugeinheit schließlich in der Aufnahme angeordnet ist und von der Basisstation gehalten wird. Die Aufnahme kann ferner derart ausgebildet sein, dass die Saugeinheit entlang einer Entnahmerichtung aus der Aufnahme entnommen werden kann. Die Entnahmerichtung ist typischerweise genau entgegengesetzt zu der Einführrichtung. Die Entnahmerichtung und die Einführrichtung können jeweils vertikal zu dem Boden verlaufen, über dem die Basisstation angeordnet ist. Die Einführrichtung verläuft bevorzugt von Oben nach Unten, und die Entnahmerichtung verläuft bevorzugt von Unten nach Oben.

Die Basisstation kann ausgebildet sein, den elektrischen Energiespeicher der Saugeinheit zu laden, während die Saugeinheit in der Aufnahme der Basisstation angeordnet ist. Zu diesem Zweck kann die Basisstation ausgebildet sein, elektrisch leitend mit einem elektrischen Energieversorgungsnetz verbunden zu werden.

Die Basisstation ist ferner eingerichtet, eine automatische Betätigung der Komprimierfunktion, insbesondere eine automatische Bewegung des Komprimierelements, der Saugeinheit zu bewirken. Die automatische Betätigung der Komprimierfunktion der Saugeinheit kann dabei bewirkt werden,
- während die Saugeinheit in die Aufnahme der Basisstation eingeführt wird;
- während die Saugeinheit in der Aufnahme der Basisstation angeordnet ist; und/oder
- während die Saugeinheit aus der Aufnahme der Basisstation entnommen wird.

Es wird somit eine Basisstation für eine Saugeinheit beschrieben, die eine automatische Betätigung der Komprimierfunktion, insbesondere eine automatische Bewegung des Komprimierelements, zwischen aufeinanderfolgenden Saugvorgängen der Saugeinheit bewirkt. So können die Nutzungsdauer und/oder die Saugleistung der Saugeinheit in komfortabler Weise erhöht werden.

Die Basisstation kann ein Betätigungselement bzw. ein Betätigungsmittel aufweisen, das ausgebildet ist, die Komprimierfunktion der Saugeinheit zu betätigen, insbesondere während die Saugeinheit entlang der Einführrichtung in die Aufnahme der Basisstation eingeführt wird und/oder während die Saugeinheit entlang der Entnahmerichtung aus der Aufnahme der Basisstation entnommen wird. Durch das Betätigungselement bzw. durch das Betätigungsmittel der Basisstation kann insbesondre eine Bewegung des Komprimierelements bewirkt werden.

Die Basisstation kann somit ausgebildet sein, (durch Bereitstellung eines Betätigungselements bzw. eines Betätigungsmittels) automatisch eine Bewegung des Komprimierelements entlang der Längsachse zu bewirken, insbesondere während die Saugeinheit in die Aufnahme der Basisstation eingeführt wird und/oder während die Saugeinheit aus der Aufnahme der Basisstation entnommen wird. So kann die Komprimierfunktion der Saugeinheit in besonders effizienter und zuverlässiger Weise bewirkt werden.

Die Basisstation kann ausgebildet sein, auf das Bedienelement der Saugeinheit einzuwirken, um eine automatische Betätigung der Komprimierfunktion, insbesondere um eine Bewegung des Komprimierelements, zu bewirken. Die Basisstation kann insbesondere ein Betätigungsmittel aufweisen, das ausgebildet ist, mechanisch auf das Bedienelement der Saugeinheit einzuwirken, um automatisch die Komprimierfunktion der Saugeinheit, insbesondere um eine Bewegung des Komprimierelements, zu bewirken, während die Saugeinheit entlang der Einführrichtung in die Aufnahme der Basisstation eingeführt wird und/oder während die Saugeinheit entlang der Entnahmerichtung aus der Aufnahme der Basisstation entnommen wird. Durch das direkte Einwirken auf das Bedienelement der Saugeinheit kann die Komprimierfunktion der Saugeinheit in besonders effizienter und zuverlässiger Weise bewirkt werden.

Wie bereits dargelegt, kann das Bedienelement der Saugeinheit ausgebildet sein, manuell entlang der Längsachse der Saugeinheit bewegt zu werden, um dadurch das Komprimierelement, insbesondere den Komprimierring, der Saugeinheit entlang der Längsachse innerhalb des Sammelbereichs (von der Saugstellung bis zu der Endstellung hin) zu bewegen, und um dadurch den in dem Sammelbereich angeordneten Schmutz zu komprimieren.

Das Betätigungsmittel der Basisstation kann ausgebildet sein, das Bedienelement automatisch entlang der Längsachse zu bewegen, während die Saugeinheit entlang der Einführrichtung in die Aufnahme der Basisstation eingeführt wird und/oder während die Saugeinheit entlang der Entnahmerichtung aus der Aufnahme der Basisstation entnommen wird. Dabei weist die Einführrichtung und/oder die Entnahmerichtung vorteilhafterweise jeweils eine (Haupt-) Richtungskomponente auf, die parallel zu der Längsachse der Saugeinheit verläuft. Besonders bevorzugt verlaufen die Einführrichtung und/oder die Entnahmerichtung parallel zu der Längsachse der Saugeinheit. So kann die Komprimierfunktion der Saugeinheit in besonders effizienter und zuverlässiger Weise automatisch bewirkt werden.

Das Betätigungsmittel der Basisstation kann einen Haken umfassen, der eingerichtet ist, auf das Bedienelement, insbesondere auf den Knopf des Bedienelements, der Saugeinheit mechanisch einzuwirken. Der Haken kann derart ausgebildet sein, dass der Haken federnd ausgelenkt wird und dabei das Bedienelement, insbesondere den Knopf, der Saugeinheit passieren lässt, während die Saugeinheit entlang der Einführrichtung in die Aufnahme der Basisstation eingeführt wird, sodass der Haken das Bedienelement, insbesondere den Knopf, der Saugeinheit entlang der Entnahmerichtung blockiert, wenn die Saugeinheit in der Aufnahme der Basisstation angeordnet ist.

Der Haken der Basisstation kann ferner derart ausgebildet sein, dass der Haken auf das Bedienelement, insbesondere auf den Knopf, der Saugeinheit einwirkt, und dabei das Komprimierelement entlang der Längsachse der Saugeinheit (zu der Endstellung hin) bewegt, während die Saugeinheit entlang der Entnahmerichtung aus der Aufnahme der Basisstation entnommen wird.

Durch den Haken kann somit in besonders robuster und zuverlässiger Weise automatisch eine Bewegung des Komprimierelements bei Entnahme der Saugeinheit aus der Basisstation bewirkt werden.

Der Haken kann derart ausgebildet sein, dass der Haken federnd ausgelenkt wird und dabei das Bedienelement, insbesondere den Knopf, passieren lässt, während die Saugeinheit entlang der Entnahmerichtung aus der Aufnahme der Basisstation entnommen wird, wenn, insbesondere sobald, die von dem Bedienelement auf den Haken bewirkte Kraft größer als ein vordefinierter Kraft-Schwellenwert ist. Der Kraft-Schwellenwert ist bevorzugt derart ausgelegt, dass Kraft-Schwellenwert, der zum Auslenken des Hakens überwunden werden muss, erreicht wird, insbesondere erst dann oder genau dann erreicht wird, wenn das Komprimierelement (bei Vorliegen eines leeren Sammelbereichs) die Endstellung erreicht.

Der Haken kann somit derart ausgebildet sein, dass das Komprimierelement bei der Entnahme der Saugeinheit aus der Aufnahme der Basisstation durch Einwirken des Hakens auf das Bedienelement bis zu der Endstellung bewegt wird, wenn in dem Sammelbereich kein Schmutz angeordnet ist (d. h. wenn der Sammelbereich leer ist).

Alternativ oder ergänzend kann der Haken derart ausgebildet sein, dass der Haken federnd ausgelenkt wird, sodass das Bedienelement den Haken passieren kann, wenn, insbesondere sobald, die Saugeinheit nach Erreichen der Endstellung des Komprimierelements weiter entlang der Entnahmerichtung aus der Aufnahme der Basisstation bewegt wird.

Durch die Verwendung eines derart ausgebildeten Hakens zum automatischen Bewirken der Komprimierfunktion kann erreicht werden, dass die Komprimierfunktion bei der Entnahme der Saugeinheit vollständig ausgeführt wird. So können der Komfort, die Nutzungsdauer und/oder die Saugleistung der Saugeinheit weiter erhöht werden.

Gemäß einem weiteren Aspekt wird ein System beschrieben, das eine Saugeinheit (insbesondere einen Handstaubsauger) umfasst, die einen Sammelbereich zur Aufnahme von Schmutz aufweist, der von der Saugeinheit aufgesaugt wurde. Die Saugeinheit weist ferner eine Komprimierfunktion zum Komprimieren von Schmutz auf, der in dem Sammelbereich angeordnet ist. Des Weiteren umfasst das System eine Basisstation für die Saugeinheit, wobei die Basisstation wie in diesem Dokument beschrieben ausgebildet ist.

Es ist zu beachten, dass jegliche Aspekte der in diesem Dokument beschriebenen Basisstation und des in diesem Dokument beschrieben Systems in vielfältiger Weise miteinander kombiniert werden können. Insbesondere können die Merkmale der Patentansprüche in vielfältiger Weise miteinander kombiniert werden.

Im Weiteren wird die Erfindung anhand von in der beigefügten Zeichnung dargestellten Ausführungsbeispielen näher beschrieben. Dabei zeigen:
- Figur 1: eine beispielhafte Saugeinheit mit einer Abscheideeinheit, die einen Abstreif- und/oder Komprimierring aufweist;
- Figuren 2a bis 2c: unterschiedliche Ansichten einer Basisstation für eine Saugeinheit; und
- Figuren 3a bis 3d: unterschiedliche Zustände eines Systems mit einer Basisstation und einer Saugeinheit.

Wie eingangs dargelegt, befasst sich das vorliegende Dokument damit, eine besonders komfortable und zuverlässige Komprimierung des Schmutzes in dem Sammelbereich einer Saugeinheit zu bewirken. In diesem Zusammenhang zeigt Fig. 1 eine beispielhafte Saugeinheit 100, insbesondere einen Handstaubsauger, mit einer Abscheideeinheit 150. Die Abscheideeinheit 150 umfasst einen, ggf. (kreis-) zylinderförmigen, Sammelbehälter 102 mit einem Deckel 104 (insbesondere mit einer Klappe), der z. B. an einer Stirnfläche bzw. Stirnseite des Sammelbehälters 102 angeordnet ist, und der geöffnet werden kann, um den Sammelbehälter 102 zu entleeren. Im Zentrum des Sammelbehälters 102 ist typischerweise ein Filtermodul 105 angeordnet, das ausgebildet ist, Schmutz- und/oder Staubpartikel aus dem Saugluftstrom der Saugeinheit 100 abzuscheiden. Das Filtermodul 105 kann (kreis-) zylinderförmig ausgebildet sein. Die Schmutz- und/oder Staubpartikel können in einem ringförmigen Sammelbereich 103 des Sammelbehälters 102 um das Filtermodul 105 herum aufgesammelt werden.

Die Saugeinheit 100 umfasst ein Gebläse 107, das ausgebildet ist, den Saugluftstrom durch die Saugeinheit 100, insbesondere durch die Abscheideeinheit 150, zu bewirken. Der Saugluftstrom gelangt über einen Saugmund 101 der Saugeinheit 100 in den Sammelbehälter 102, insbesondere in den Sammelbereich 103 des Sammelbehälters 102. In dem Sammelbehälter 102 wird der Saugluftstrom durch das Filtermodul 105 geführt, insbesondere gesogen, sodass die Schmutz- und Staubpartikel aus dem Saugluftstrom abgeschieden und in dem Sammelbereich 103 gesammelt werden. Nach Durchlaufen des Filtermoduls 105 gelangt der Saugluftstrom zu dem Gebläse 107 und wird dort aus der Saugeinheit 100 geblasen.

Die in Fig. 1 dargestellte Saugeinheit 100 umfasst einen Abstreif- und/oder Komprimierring 106 (allgemein ein Abstreif- und/oder Komprimierelement), der um das (zylinderförmige) Filtermodul 105 herum angeordnet ist. Der Abstreif- und/oder Komprimierring 106 kann derart beweglich an dem Filtermodul 105 angeordnet sein, dass der Abstreif- und/oder Komprimierring 106 entlang der Längs- bzw. Hochachse der Filtermoduls 105 (und der Saugeinheit 100) bewegt werden kann, um die Oberfläche des Filtermoduls 105 zu reinigen. Das Filtermodul 105 kann eine erste Stirnfläche bzw. Stirnseite aufweisen, die dem Gebläse 107 zugewandt ist, und eine zweite Stirnfläche bzw. Stirnseite aufweisen, die dem Deckel 104 des Sammelbehälters 102 zugewandt ist. Der Abstreif- und/oder Komprimierring 106 kann ausgebildet sein, entlang der Längsachse von einer Saugstellung (an der ersten Stirnfläche des Filtermoduls 105) bis zu einer Endstellung (an der zweiten Stirnfläche des Filtermoduls 105) bewegt zu werden.

Bei der Bewegung des Abstreif- und/oder Komprimierrings 106 von der Saugstellung bis zu der Endstellung wirkt der Abstreif- und/oder Komprimierring 106 mechanisch auf die Oberfläche des Filtermoduls 105 ein, und entfernt dabei Schutz- und/oder Staubpartikel von der Oberfläche des Filtermoduls 105. So kann eine komfortable Reinigung des Filtermoduls 105 bewirkt werden.

Der Abstreif- und/oder Komprimierring 106 kann eine bestimmte räumliche Ausbreitung in radialer Richtung (radial zu der Längsachse) aufweisen. Ggf. kann sich der Abstreif- und/oder Komprimierring 106 in radialer Richtung von der Oberfläche des Filtermoduls 105 bis zu der Innenseite der Wand des Sammelbehälters 102 erstrecken. Mit anderen Worten, der Abstreif- und/oder Komprimierring 106 kann sich ggf. über den gesamten (ringförmigen) Querschnitt des Sammelbereichs 103 erstrecken. So kann bewirkt werden, dass durch die Bewegung des Abstreif- und/oder Komprimierrings 106 von der Saugstellung bis zu der Endstellung der in dem Sammelbereich 103 angeordnete Schmutz und/oder Staub zu dem Deckel 104 des Sammelbehälters 102 hin und aus dem Sammelbehälter 102 heraus befördert wird (wenn der Deckel 104 geöffnet ist). Es kann somit eine gründliche Entleerung des Sammelbehälters 102 bewirkt werden. Ferner kann bei geschlossenem Deckel 104 des Sammelbehälters 102 durch die Bewegung des Abstreif- und/oder Komprimierrings 106 zu der Endstellung hin bewirkt werden, dass der Schmutz in dem Sammelbereich 103 komprimiert wird, und somit in dem Sammelbereich 103 Platz für die Aufnahme von zusätzlichem Schmutz geschaffen wird.

Die Saugeinheit 100 kann einen Griff 108 aufweisen, der es einem Nutzer ermöglicht, die Saugeinheit 100 (mit einer Hand) zu halten. Der Griff 108 kann in Bezug auf die Strömungsrichtung des Saugluftstroms hinter bzw. stromabwärts zu dem Gebläse 107 angeordnet sein. Der Griff 108 und der Saugmund 101 können durch ein Gehäuse der Saugeinheit 100 gebildet werden.

Die Saugeinheit 100, insbesondere die Abscheideeinheit 150, umfasst in dem dargestellten Beispiel eine Stange 110, über die eine Bewegung des Abstreif- und/oder Komprimierrings 106 bewirkt werden kann. Die Stange 110 kann entlang der Längsachse und/oder in Bezug auf die Strömungsrichtung des Saugluftstroms hinter dem Abstreif- und/oder Komprimierring 106 angeordnet sein, sodass der Abstreif- und/oder Komprimierring 106 durch die Stange 110 von der Saugstellung zu der Endstellung geschoben werden kann. Die Stange 110 kann in einer Führung, z. B. in einem Führungskanal, an dem Gehäuse der Saugeinheit 100 angeordnet sein. Ferner kann an der Stange 110 ein Knopf 111 angeordnet sein, der es einem Nutzer ermöglicht, auf die Stange 110 einzuwirken, um die Stange 110 entlang der Längsachse zu bewegen und um so eine Bewegung des Abstreif- und/oder Komprimierrings 106 von der Saugstellung bis zu der Endstellung zu bewirken. Die Stange 110 und/oder der Knopf 111 können allgemein als Bedienelement der Komprimierfunktion der Saugeinheit 100 bezeichnet werden.

Die Stange 110 kann mittels einer (Rückstell-) Feder 114 (siehe z. B. Fig. 3a) in ihrer Ausgangsposition gehalten werden (wobei die Ausgangsposition der Stange 110 der Saugstellung des Abstreif- und/oder Komprimierrings 106 entspricht). Die Feder 114 kann ausgebildet sein, die Stange 110 nach Betätigen des Ausstoß- und/oder Komprimierungsmechanismus wieder automatisch in die Ausgangsposition zurückzubringen. Insbesondere kann bewirkt werden, dass, wenn der Knopf 111 der Ausstoßstange 110 losgelassen wird, die Ausstoßstange 110 aufgrund der Rückstellkraft der Feder 114 wieder in ihre Ausgangsposition zurückbewegt wird und dabei den Abstreif- und/oder Komprimierring 106 zurück in die Saugstellung bewegt.

Es können ggf. ein oder mehrere Zubehörteile für eine Saugeinheit 100 bereitgestellt werden, wobei die einzelnen Zubehörteile mit dem Saugmund 101 der Saugeinheit 100 gekoppelt werden können, um die Saugeinheit 100 für spezifische Saugaufgaben zu befähigen. Beispielhafte Zubehörteile sind eine Boden-Saugdüse, eine Saugdüse mit einer Bürstenwalze, eine Polster-Saugdüse, etc.

Die Saugeinheit 100 kann ausgebildet sein, an einer Basisstation angeordnet zu werden, z. B. um den elektrischen Energiespeicher 109 der Saugeinheit 100 über die Basisstation zu laden. Die Basisstation kann z. B. ausgebildet sein, an einer Wand befestigt zu werden, und es kann einem Nutzer ermöglicht werden, die Saugeinheit 100 von oben her in eine für die Saugeinheit 100 vorgesehene Aufnahme der Basisstation einzuführen, sodass die Saugeinheit 100 von der Basisstation gehalten wird. Die Basisstation ist bevorzugt derart ausgebildet, dass die Ladeschnittstelle der Saugeinheit 100 mit der elektrischen Energieversorgung der Basisstation elektrisch leitend gekoppelt ist, wenn die Saugeinheit 100 in der Aufnahme der Basisstation angeordnet ist.

In den Figuren 2a bis 2c sind unterschiedliche Ansichten einer beispielhaften Basisstation 200 für eine Saugeinheit 100 dargestellt. Ferner sind in den Figuren 3a bis 3d unterschiedliche Zustände eines Systems 300 dargestellt, das die Basisstation 200 und die Saugeinheit 100 umfasst. Die in diesem Dokument beschriebene Basisstation 200 umfasst ein Betätigungselement bzw. ein Betätigungsmittel 210, 211, das ausgebildet ist, auf den Abstreif- und/oder Komprimierring 106 der Saugeinheit 100 einzuwirken, um ein Abstreifen des Filtermoduls 105 und/oder ein Komprimieren des Schmutzes in dem Sammelbereich 103 der Saugeinheit 100 zu bewirken. Die Bewegung des Abstreif- und/oder Komprimierrings 106 der Saugeinheit 100 kann dabei automatisch bewirkt werden, während die Saugeinheit 100 in die Basisstation 200 eingeführt wird und/oder während die Saugeinheit 100 aus der Basisstation 200 entnommen wird.

In dem in den Figuren 2a bis 2c und 3a bis 3d dargestellten Beispiel ist das Betätigungselement bzw. das Betätigungsmittel 210, 211 der Basisstation 200 ausgebildet, auf das Bedienelement 110, 111, insbesondere auf den Knopf 111, der Saugeinheit 100 einzuwirken, während die Saugeinheit 100 in die Basisstation 200 eingeführt wird und/oder während die Saugeinheit 100 aus der Basisstation 200 entnommen wird, um dadurch den Abstreif- und/oder Komprimierring 106 zu bewegen.

Fig. 2a zeigt eine Frontansicht der Basisstation 200 mit der Aufnahme 201 zur Aufnahme der Saugeinheit 100 und mit einer Ladeschnittstelle 202 zum Laden des Energiespeichers 109 der Saugeinheit 100. Das Betätigungselement bzw. das Betätigungsmittel 210, 211 der Basisstation 200 umfasst einen Haken 210, wobei der Haken 210 über eine Feder 211 beweglich gelagert sein kann. Fig. 2b zeigt eine Seitenansicht der Basisstation 200 mit dem der Saugeinheit 100 zugewandten Haken 210. Über die Feder 211 kann der Haken 210 von der Saugeinheit 100 weggedrückt werden, um beim Einsetzen und/oder Herausnehmen der Saugeinheit 100 den Knopf 111 der Saugeinheit 100 passieren zu lassen. Fig. 2c zeigt den durch den Kreis identifizierten Ausschnitt von Fig. 2b.

In Fig. 3a wurde die Saugeinheit 100 entlang der Einführrichtung 301 in der Aufnahme 201 der Basisstation 200 angeordnet. Die Einführrichtung 301 entspricht typischerweise der vertikalen Richtung von Oben nach Unten. Beim Einführen der Saugeinheit 100 passiert der Knopf 111 den Haken 210, der durch das Gewicht der Saugeinheit 100 weggedrückt wird, sodass der Knopf 111 entlang der Einführrichtung 301 hinter dem Haken 210 angeordnet ist, wenn die Saugeinheit 100 in der Aufnahme 201 der Basisstation 200 angeordnet ist.

Fig. 3b zeigt einen Ausschnitt von Fig. 3a. Wie aus Fig. 3b ersichtlich ist, ist der Haken 210 in Bezug auf die Einführrichtung 301 derart vor dem Knopf 111 angeordnet, dass der Haken 210 mechanisch auf den Knopf 111 einwirkt, wenn die Saugeinheit 100 entgegen der Einführrichtung 301 bewegt, insbesondere angehoben, wird. Dieses mechanische Einwirken des Hakens 210 auf die Knopf 111 bewirkt, dass der Knopf 111 auf die Stange 110 und als Folge daraus auf den Abstreif- und/oder Komprimierring 106 der Saugeinheit 100 einwirkt.

Fig. 3c veranschaulicht, wie die Saugeinheit 100 entlang der Entnahmerichtung 302, die entgegengesetzt zu der Einführrichtung 301 ist, aus der Aufnahme 201 der Basisstation 200 entnommen wird, und wie dabei der Haken 210 auf den Knopf 111 der Saugeinheit 100 einwirkt und dadurch den Abstreif- und/oder Komprimierring 106 der Saugeinheit 100 über das Filtermodul 105 und/oder innerhalb des Sammelbereichs 103 auf die Entstellung zu bewegt. Bei der Entnahme der Saugeinheit 100 wird somit automatisch eine Komprimierung des Schmutzes innerhalb des Sammelbereichs 103 der Saugeinheit 100 bewirkt.

Wenn der Abstreif- und/oder Komprimierring 106 der Saugeinheit 100 die Endstellung erreicht hat oder eine Zwischenstellung zwischen der Saugstellung und der Endstellung erreicht hat, die aufgrund des (komprimierten) Schmutzes in dem Sammelbereich 103 nicht überwunden werden kann, wird der Haken 210 durch den Knopf 111 zurückgedrückt, sodass der Knopf 111 den Haken 210 passieren kann und sodass die Saugeinheit 100 aus der Aufnahme 201 der Basisstation 200 entnommen werden kann. Der Abstreif- und/oder Komprimierring 106 der Saugeinheit 100 wird daraufhin automatisch durch die Rückstellfeder 114 zurück in die Saugstellung bewegt (wie in Fig. 3d dargestellt).

Wie bereits dargelegt, kann die Saugeinheit 100 eine Ausstoß- und Komprimierfunktion aufweisen. Von einem Nutzer der Saugeinheit 100 kann ein Knopf 111 der Saugeinheit 100 betätigt werden, sodass der Ausstoß- und Komprimierring 106 über das Filtermodul 105, z. B. über einen Lintfilter, gestreift wird. Dabei wird das Filtermodul 105 von Staub und Schmutz befreit. Ist die Klappe 104 der Sammelbehälters 102 geschlossen, wird der Schmutz im unteren Bereich des Sammelbehälters 102 (d. h. in unmittelbarer Nähe zu der Klappe 104) zusammengestaucht und aufbewahrt.

Die Komprimierfunktion erlaubt es dem Nutzer mehr Staub/Schmutz in den Sammelbehälter 102 zu saugen, bevor der Sammelbehälter 102 entleert werden muss. In diesem Dokument werden Maßnahmen beschrieben, die es ermöglichen, diese Komprimierfunktion automatisch mechanisch zu betätigen, während die Saugeinheit 100 aus der Basisstation 200 entnommen wird. Somit kann die Komprimierung vor jedem Saugvorgang vollzogen werden, wodurch die Saugleistung der Saugeinheit 100 erhöht werden kann. Ferner kann so der Komfort der Saugeinheit 100 erhöht werden, da die Komprimierfunktion nicht mehr händisch durch einen Nutzer betätigt werden muss.

Die Saugeinheit 100 kann in einer Basisstation 200 angeordnet, insbesondere eingehängt, werden. Durch das Einführen der Saugeinheit 100 in die Basisstation 200 kann bewirkt werden, dass der Knopf 111 der Saugeinheit 100 in den Haken 210 der Basisstation 200 eingreift.

Wenn die Saugeinheit 100 aus der Basisstation 200 entnommen, z. B. vertikal nach oben gehoben, wird, verklemmt sich der Knopf 111 der Saugeinheit 100 mit dem Haken 210 der Basisstation 200. Dabei ist zunächst die Vorspannung des Hackens 210 höher als die Betätigungskraft der Komprimierfunktion. Der Ausstoß- und Komprimierring 106 wird somit beim Anheben der Saugeinheit 100 nach unten über das Filtermodul 105 gestreift und komprimiert dabei den in dem Sammelbehälter 102 befindlichen Schmutz und/oder Staub. Wird durch die Komprimierung oder durch das Erreichen der Endposition des Ausstoß- und Komprimierrings 106 die Vorspannungskraft des Hakens 210 (d. h. der vordefinierte Kraft-Schwellenwert) überwunden, so schnappt der Haken 210 nach hinten, sodass der Betätigungsknopf 111 der Saugeinheit 100 freigegeben wird und sodass der Ausstoß- und Komprimierring 106 durch die Feder 114 wieder in die Ausgangsposition, d. h. in die Saugstellung, gedrückt wird.

Es kann somit eine automatische Filterreinigung und Staubkomprimierung bei einer Saugeinheit 100, insbesondere bei einem beutellosen Akkustaubsauger, bewirkt werden. Dies kann dadurch erreicht werden, dass bei einem Einhängen der Saugeinheit 100 in die Basisstation 200 der (normalerweise mit der Hand) betätigbare Komprimierungsknopf 111 der Saugeinheit 100 von der Basisstation 200 arretiert wird. Bei einer Entnahme der Saugeinheit 100 erfolgt dann automatisch eine durch die Basisstation 200 bewirkte Staubkomprimierung. Es wird somit ein Handstaubsauger 100 mit Komprimierfunktion für den abgeschiedenen Staub im Staubsammelbehälter 102 beschrieben, wobei die Komprimierfunktion automatisch bestätigt wird, wenn der Handstaubsauger 100 in die Basisstation 200 eingesetzt bzw. wenn der Handstaubsauger 100 aus der Basisstation 200 entnommen wird.

Die Basisstation 200 kann zu diesem Zweck einen auslenkbaren Haken 210 aufweisen, der bei einem Entnahmevorgang der Saugeinheit 100 aus der Basisstation 200 den Komprimierungsknopf 111 an der Saugeinheit 100 solange in einem verrasteten Zustand hält und dabei den Abstreif- und/oder Komprimierring 106 der Saugeinheit 100 (zu der Endstellung hin) bewegt, bis der Abstreif- und/oder Komprimierring 106 (aufgrund der Endlage oder aufgrund des Schmutzes in dem Sammelbehälter 102) nicht weiter bewegt werden kann. Wenn die Entnahmekraft an dem Haken 210 ansteigt (durch das weitere Anheben der Saugeinheit 100 beim Entnehmen der Saugeinheit 100 aus der Basisstation 200) wird der Haken 210 ausgelenkt und gibt den Komprimierungsknopf 111 frei. Der Abstreif- und/oder Komprimierring 106 wird dann durch die Feder 114 der Saugeinheit 100 in seine Gebrauchslage zurückgeführt.

Die vorliegende Erfindung ist nicht auf die gezeigten Ausführungsbeispiele beschränkt. Insbesondere ist zu beachten, dass die Beschreibung und die Figuren nur das Prinzip der vorgeschlagenen Basisstation 200 und/oder des vorgeschlagenen Systems 300 veranschaulichen sollen.

### Bezugszeichenliste

- 100: Saugeinheit
- 101: Saugmund
- 102: Sammelbehälter
- 103: Sammelbereich
- 104: Deckel (Klappe)
- 105: Filtermodul
- 106: Abstreif- und/oder Komprimierelement (Abstreif- und/oder Komprimierring)
- 107: Gebläse
- 108: Griff
- 109: elektrischer Energiespeicher
- 110: Stange
- 111: Knopf
- 114: Federmodul (Feder)
- 150: Abscheideeinheit
- 200: Basisstation
- 201: Aufnahme (Saugeinheit)
- 202: Ladeschnittstelle
- 210: Haken
- 211: Feder
- 300: System
- 301: Einführrichtung
- 302: Entnahmerichtung

## Patentansprüche

1. Basisstation (200) für eine Saugeinheit (100), wobei die Saugeinheit (100) einen Sammelbereich (103) zur Aufnahme von Schmutz aufweist, der von der Saugeinheit (100) aufgesaugt wurde; wobei die Saugeinheit (100) eine Komprimierfunktion zum Komprimieren von Schmutz aufweist, der in dem Sammelbereich (103) angeordnet ist; wobei die Saugeinheit (100) ein Bedienelement (110, 111) aufweist, das manuell von einem Nutzer der Saugeinheit (100) betätigt werden kann, um die Komprimierfunktion der Saugeinheit zu bewirken; wobei das Bedienelement (110, 111) ausgebildet ist, manuell entlang einer Längsachse der Saugeinheit (100) bewegt zu werden, um dadurch ein Komprimierelement (106) der Saugeinheit (100) entlang der Längsachse innerhalb des Sammelbereichs (103) zu bewegen, um den in dem Sammelbereich (103) angeordneten Schmutz zu komprimieren; wobei die Basisstation (200) eingerichtet ist,
- die Saugeinheit (100) in einer Aufnahme (201) der Basisstation (200) aufzunehmen; und
- eine automatische Betätigung der Komprimierfunktion der Saugeinheit (100) zu bewirken; wobei die Basisstation (200) ein Betätigungsmittel (210, 211) aufweist, das ausgebildet ist, das Bedienelement (110, 111) automatisch entlang der Längsachse zu bewegen, während die Saugeinheit (100) entlang einer Entnahmerichtung (302) aus der Aufnahme (201) der Basisstation (200) entnommen wird; wobei das Betätigungsmittel (210, 211) einen Haken (210) umfasst, der eingerichtet ist, auf das Bedienelement (110, 111) der Saugeinheit (100) mechanisch einzuwirken; **dadurch gekennzeichnet, dass** der Haken (210) derart ausgebildet ist, dass
- der Haken (210) federnd ausgelenkt wird und dabei das Bedienelement (110, 111) passieren lässt, während die Saugeinheit (100) entlang der Einführrichtung (301) in die Aufnahme (201) der Basisstation (200) eingeführt wird, sodass der Haken (210) das Bedienelement (110, 111) entlang der Entnahmerichtung (302) blockiert, wenn die Saugeinheit (100) in der Aufnahme (201) der Basisstation (200) angeordnet ist; und
- der Haken (210) auf das Bedienelement (110, 111) einwirkt, und dabei das Komprimierelement (106) entlang der Längsachse der Saugeinheit (100) bewegt, während die Saugeinheit (100) entlang der Entnahmerichtung (302) aus der Aufnahme (201) der Basisstation (200) entnommen wird.

2. Basisstation (200) gemäß Anspruch 1, wobei der Haken (210) derart ausgebildet ist, dass der Haken (210) federnd ausgelenkt wird und dabei das Bedienelement (110, 111) passieren lässt, während die Saugeinheit (100) entlang der Entnahmerichtung (302) aus der Aufnahme (201) der Basisstation (200) entnommen wird, wenn, insbesondere sobald, die von dem Bedienelement (110, 111) auf den Haken (210) bewirkte Kraft größer als ein vordefinierter Kraft-Schwellenwert ist.

3. Basisstation (200) gemäß Anspruch 2, wobei
- das Komprimierelement (106) der Saugeinheit (100) ausgebildet ist, ausgehend von einer Saugstellung entlang der Längsachse bis zu einer Endstellung innerhalb des Sammelbereichs (103) bewegt zu werden; und
- der Haken (210) derart ausgebildet ist, dass
- das Komprimierelement (106) bei der Entnahme der Saugeinheit (100) aus der Aufnahme (201) der Basisstation (200) durch Einwirken des Hakens (210) auf das Bedienelement (110, 111) bis zu der Endstellung bewegt wird, wenn in dem Sammelbereich (103) kein Schmutz angeordnet ist; und/oder
- der Haken (210) federnd ausgelenkt wird, sodass das Bedienelement (110, 111) den Haken (210) passieren kann, wenn, insbesondere sobald, die Saugeinheit (100) nach Erreichen der Endstellung des Komprimierelements (106) weiter entlang der Entnahmerichtung (302) aus der Aufnahme (201) der Basisstation (200) bewegt wird.

4. Basisstation (200) gemäß Anspruch 3, wobei der Haken (210) derart ausgebildet ist, dass der vordefinierte Kraft-Schwellenwert, der zum Auslenken des Hakens (210) überwunden werden muss, erreicht wird, insbesondere erst dann erreicht wird, wenn das Komprimierelement (106) die Endstellung erreicht hat.

5. Basisstation (200) gemäß einem der vorhergehenden Ansprüche, wobei das Komprimierelement (106) einen Komprimierring umfasst.

6. Basisstation (200) gemäß einem der vorhergehenden Ansprüche, wobei der Haken (210) eingerichtet ist, auf einen Knopf (111) des Bedienelements (110, 111) der Saugeinheit (100) mechanisch einzuwirken.

7. System (300), das umfasst,
- eine Saugeinheit (100), die einen Sammelbereich (103) zur Aufnahme von Schmutz aufweist, der von der Saugeinheit (100) aufgesaugt wurde; wobei die Saugeinheit (100) eine Komprimierfunktion zum Komprimieren von Schmutz aufweist, der in dem Sammelbereich (103) angeordnet ist; und
- eine Basisstation (200) für die Saugeinheit (100), wobei die Basisstation (200) gemäß einem der vorhergehenden Ansprüche ausgebildet ist.
